# EUROPÄISCHE PATENTSCHRIFT

(11) **EP 4 067 726 B1**
(45) Veröffentlichungstag und Bekanntmachung des Hinweises auf die Patenterteilung: **09.08.2023**
(21) Anmeldenummer: 21166300.0
(22) Anmeldetag: 31.03.2021
(51) Int. Cl.: F17C 13/04

(54) **VENTIL ZUM VERSCHLIESSEN EINES GASBEHÄLTERS**
VALVE FOR CLOSING A GAS CONTAINER
SOUPAPE DE FERMETURE D'UN RÉSERVOIR DE GAZ

(43) Veröffentlichungstag der Anmeldung: 05.10.2022
(73) Patentinhaber: iSi GmbH, 1210 Wien (AT)
(72) Erfinder: Höfferer, Andreas, 1220 Wien (AT); Manojlovic, Daniel, 1220 Wien (AT)
(74) Vertreter: KLIMENT & HENHAPEL

(56) Entgegenhaltungen:
- EP-A1- 0 867 656
- EP-A2- 1 416 218
- WO-A1-2004/070261
- WO-A1-2010/097593
- CH-A- 511 396
- CH-A5- 596 493
- FR-E- 33 014
- US-B1- 6 378 570

## Beschreibung

### GEBIET DER ERFINDUNG

Die vorliegende Erfindung betrifft ein Ventil zum Verschließen eines Gasbehälters, das Ventil umfassend einen Ventilkörper mit einer durchgehende Längsbohrung entlang einer Längsachse, in welcher Längsbohrung ein verschiebbar geführter Ventilstößel gelagert ist, wobei sich der Ventilkörper in einer parallel zur Längsachse verlaufenden Längsrichtung von einem Anschlussbereich mit einer anschlussseitigen Endfläche zu einem Befestigungsbereich mit einer gasbehälterseitigen Endfläche erstreckt, wobei der Befestigungsbereich einen geringeren Durchmesser als der Anschlussbereich aufweist und der Anschlussbereich eine Anschlagfläche aufweist, um einen Anschlag für einen Basiskörperkopf des Gasbehälters bereitzustellen, wenn der Befestigungsbereich durch eine Öffnung des Basiskörperkopfs in diesen eingeschoben ist.

### STAND DER TECHNIK

Mit Gas gefüllte Gasbehälter können mit einer Vorrichtung, beispielsweise einem Sodasiphon, einem Schlagsahnesiphon oder einem Druckregler, gasdicht verbunden werden, um eine entsprechende Gasversorgung des Siphons bzw. der Vorrichtung zu gewährleisten.

Dabei ist es bekannt, kohlensäurehaltige Getränke, insbesondere Soda, sowie Schlagsahne mittels eines Siphons, der mit einem entsprechenden Gasbehälter zusammenwirkt, für den Bedarf eines Benutzers herzustellen, wobei das Wasser mit Kohlendioxid (CO2) bzw. die Sahne mit Distickstoffmonoxid (N2O) aus dem Gasbehälter angereichert wird. Weiters gewinnen auch mit Stickstoff (N2) oder Argon (Ar) gefüllte Gasbehälter für verschiedenste Einsatzzwecke, insbesondere mit Siphons bzw. Siphonflaschen, immer mehr an Bedeutung.

Da hierbei zur Gewährleistung eines optimalen Ergebnisses hohe Drücke erforderlich sind, ist die Gefahr eines unkontrollierten Berstens des Gasbehälters gegeben. In gleicher Weise ist bei Verwendung etwaiger Ventile, welche im Falle handelsüblicher kapselförmiger Gasbehälter jeweils im Bereich eines Gasbehälterhalses angeordnet sind, die Gefahr gegeben, dass das Ventil bzw. dessen Ventilkörper durch die hohen Drücke aus dem Gasbehälter herausgedrückt wird. Ebenso kann bei einer etwaigen Schwächung des Gasbehälterhalses durch die Anordnung des Ventils ein duktiles Bersten, insbesondere bei Temperaturen höher als 130°C, auftreten, wodurch der Benutzer etwaige Verletzungen davontragen kann.

Dahingehend offenbart die EP 0 867 656 B1 eine Druckgaskapsel mit einem Ventilkörper, wobei der Ventilkörper lediglich über eine einfache Rille mit dem Gasbehälter verpresst ist, sodass bei einem hohen Druck die Gefahr eines Herausdrückens des Ventilkörpers aus dem Gasbehälter gegeben ist. Dabei weist der Ventilkörper zur Limitierung einer Bewegungsfreiheit eines in einer durchgehenden Längsbohrung entlang einer Längsachse verschiebbar gelagerten Ventilstößels lediglich in einer normal auf die Längsachse stehenden Ebene radial nach innen vorstehende Vorsprünge auf, welche jedoch eine gesicherte druckbasierte Bewegung oder gar Halterung des Ventilstößels nicht einwandfrei gewährleisten.

### AUFGABE DER ERFINDUNG

Es ist daher eine Aufgabe der vorliegenden Erfindung, ein Ventil für einen Gasbehälter zu schaffen, welches die genannten Nachteile vermeidet. Insbesondere soll beim erfindungsgemäßen Ventil auch bei einem hohen Druck des Gases im Gasbehälter eine Sicherung vor einem etwaigen Herausdrücken bzw. Herausschieben des Ventils bzw. eines Ventilkörpers des Ventils aus dem Gasbehälter gewährleistet sein, wobei vorzugsweise zusätzlich eine gesicherte druckbasierte Bewegung sowie Halterung eines im Ventilkörper verschiebbar gelagerten Ventilstößels gewährleistet sein soll.

### DARSTELLUNG DER ERFINDUNG

Zur Lösung der genannten Aufgabe ist es bei einem Ventil zum Verschließen eines Gasbehälters, das Ventil umfassend einen Ventilkörper mit einer durchgehenden Längsbohrung entlang einer Längsachse, in welcher Längsbohrung ein verschiebbar geführter Ventilstößel gelagert ist, wobei sich der Ventilkörper in einer parallel zur Längsachse verlaufenden Längsrichtung von einem Anschlussbereich mit einer anschlussseitigen Endfläche zu einem Befestigungsbereich mit einer gasbehälterseitigen Endfläche erstreckt, wobei der Befestigungsbereich einen geringeren Durchmesser als der Anschlussbereich aufweist und der Anschlussbereich eine Anschlagfläche aufweist, um einen Anschlag für einen Basiskörperkopf des Gasbehälters bereitzustellen, wenn der Befestigungsbereich durch eine Öffnung des Basiskörperkopfs in diesen eingeschoben ist, erfindungsgemäß vorgesehen, dass der Ventilkörper mantelflächig im Befestigungsbereich eine Doppelnut aufweist, wobei die Doppelnut zwei in Längsrichtung aufeinander folgende Einzelnuten umfasst, die durch eine von der Längsachse weg weisende Dichtnase voneinander getrennt sind, um eine gasdichte Verpressung des Basiskörperkopfs mit dem Befestigungsbereich im Bereich der Doppelnut zu ermöglichen, wenn der Befestigungsbereich mit der Doppelnut in den Basiskörperkopf eingeschoben ist.

Die Begriffe "anschlussseitig" und "gasbehälterseitig" sind im Hinblick auf die bestimmungsgemäße Verwendung zu verstehen. Ebenso könnte man von einer ersten Endfläche (statt von einer anschlussseitigen Endfläche) und einer zweiten Endfläche (statt von einer gasbehälterseitigen Endfläche) sprechen.

Mit anderen Worten sind an der Mantelfläche des Ventilkörpers zwei hintereinander liegende Einzelnuten im Befestigungsbereich derart angeordnet, dass dazwischen eine Erhebung ausgebildet ist. Diese Erhebung bildet die Dichtnase, durch welche der Ventilkörper mittels zweier hintereinander ausgebildeter Verpressungen an dem Gasbehälter bzw. an dessen Gasbehälterhals bzw. Basiskörperkopf gasdicht verbindbar ist. Das heißt, dass eine doppelte Verpressung des Ventilkörpers mit dem Gasbehälter mittels eines Umformprozesses, vorzugsweise einer Rollierung (an sich bekanntes Fertigungsverfahren zur Umformung rotationssymmetrischer Halbzeuge, wobei bei Rohrhalbzeugen durch gesteuertes Zufahren von innen- und/oder außenliegenden formbestimmenden Werkzeugen und durch kontinuierliches Abrollen auf dem Werkstück umlaufende Sicken oder Nuten erzeugt werden), erfolgen kann, wodurch ein etwaiges Bersten des Gasbehälters, insbesondere im Bereich des Gasbehälterhalses, oder ein etwaiges Herauspressen des Ventilkörpers aus dem Gasbehälterhals bzw. dem Basiskörperkopf bei mehr als 500 bar zuverlässig vermeidbar ist, vorzugsweise bis zu einem Maximaldruck von 550 bar.

Im Detail ist durch eine derartige Anordnung gewährleistet, dass der Gasbehälter bei einem Druck, der bei einem maximal zulässigen Füllfaktor von 0,75 kg/l (bei Kohlendioxid (CO2) bzw. Distickstoffmonoxid (N2O)) und einer Temperatur von ca. 130°C entsteht, seine Integrität bzw. Form bewahrt. Gleichzeitig wird durch die Doppelnut dem begrenzt verfügbaren Einbauraum optimal Rechnung getragen.

Zum Anschlussbereich sei bemerkt, dass dieser sich in Längsrichtung von einem Anfangsbereich (umfassend die anschlussseitige Endfläche) bis zu einem Endbereich (umfassend die Anschlagfläche) erstreckt. Der Durchmesser des Anschlussbereichs ist insbesondere in dessen Endbereich größer als der Durchmesser des Befestigungsbereichs, was typischerweise für den gesamten Befestigungsbereich gilt.

Jede Einzelnut weist einen Einzelnutgrund auf. Die Dichtnase ragt über diese Einzelnutgründe hinaus.

Wie gesagt, wird eine zuverlässige Verpressung zwischen Basiskörperkopf und Befestigungsbereich im Bereich der Doppelnut ermöglicht, wenn der Befestigungsbereich samt Doppelnut in den Basiskörperkopf eingeschoben ist. Vorzugsweise ist dabei der Befestigungsbereich vollständig bzw. soweit in den Basiskörperkopf eingeschoben, dass der Basiskörperkopf die als Anschlag wirkende Anschlagfläche kontaktiert.

In einer bevorzugten Ausführungsform umfasst die durchgehende Längsbohrung zumindest drei Bohrabschnitte mit zumindest zwei unterschiedlichen Durchmessern. Dies ermöglicht eine unterschiedliche Funktionalisierung der Bohrabschnitte, wobei größere Durchmesser z.B. vorteilhaft im Hinblick auf einen ungehinderten Gasfluss sind und ein kleinerer Durchmesser sich als vorteilhaft für die Lagerung des Ventilstößels erweist.

Bei einer besonders bevorzugten Ausführungsform des erfindungsgemäßen Ventils ist vorgesehen, dass zumindest ein erster Bohrabschnitt im Anschlussbereich angeordnet ist und dass zumindest ein zweiter und dritter Bohrabschnitt im Befestigungsbereich angeordnet sind. Diese Anordnung erweist sich nicht nur als herstellungstechnisch besonders günstig, sondern kann auch vorteilhaft im Hinblick auf die unterschiedliche Funktionalität der einzelnen Bohrabschnitte sein. Insbesondere wenn z.B. der für die Lagerung des Ventilstößels vorgesehene Bohrabschnitte im Befestigungsbereich angeordnet ist, wird eine mechanisch extrem stabile Lagerung gewährleistet, wenn der Befestigungsbereich in den Basiskörperkopf des Gasbehälters eingeschoben und mit diesem gasdicht verpresst ist.

Selbstverständlich ist auch denkbar, dass mehr als ein erster Bohrabschnitt im Anschlussbereich angeordnet sind und/oder dass mehr als zwei Bohrabschnitte (bzw. mehr als der zweite Bohrabschnitt und der dritte Bohrabschnitt, z.B. ein vierter oder ein vierter und ein fünfter Bohrabschnitt) im Befestigungsbereich vorgesehen sein können.

Gemäß dem oben Gesagten ist es bei einer besonders bevorzugten Ausführungsform des erfindungsgemäßen Ventils vorgesehen, dass der zwischen dem ersten Bohrabschnitt und dem dritten Bohrabschnitt liegende zweite Bohrabschnitt einen kleineren Durchmesser als der erste Bohrabschnitt und der dritte Bohrabschnitt aufweist, wobei im zweiten Bohrabschnitt der Ventilstößel verschiebbar gelagert ist.

Bei einer bevorzugten Ausführungsform des erfindungsgemäßen Ventils ist vorgesehen, dass der Ventilkörper in der Längsbohrung im Befestigungsbereich, vorzugsweise in einem dritten Bohrabschnitt der Längsbohrung, eine erste Schnappnasenanordnung aufweist, durch welche erste Schnappnasenanordnung eine abschnittsweise Verengung der Längsbohrung im Befestigungsbereich, vorzugsweise im dritten Bohrabschnitt, gewährleistet ist, wobei die erste Schnappnasenanordnung mindestens eine zur Längsachse weisende Ausbuchtung aufweist. Diese erste Schnappnasenanordnung dient zur Gewährleistung einer gesicherten druckbasierten Bewegung sowie Halterung des Ventilstößels im Ventilkörper während eines Befüllens des Gasbehälters mit Gas. Konkret kann der Ventilstößel aus einer Schließposition, bei der das Ventil bzw. die Längsbohrung durch den Ventilstößel gasdicht verschlossen ist, entlang der Längsachse in Längsrichtung bis in eine Füllposition bewegt werden. In der Füllposition gibt der Ventilstößel das Ventil bzw. die Längsbohrung für Gas frei, sodass Gas durch das Ventil bzw. die Längsbohrung strömen kann, wobei der Ventilstößel an der ersten Schnappnasenanordnung ansteht. D.h. die erste Schnappnasenanordnung unterbindet durch Formschluss eine weitere Bewegung des Ventilstößels in Längsrichtung.

Allerdings kann der Ventilstößel durch Aufbringung einer hinreichend großen Kraft in Längsrichtung - oder prinzipiell auch gegen die Längsrichtung - zumindest abschnittsweise über die erste Schnappnasenanordnung bzw. über deren mindestens eine Ausbuchtung geschoben werden, wobei die mindestens eine Ausbuchtung elastisch von der Längsachse weg weisend zurückweicht. Diese Elastizität kann durch die Materialwahl des Ventilkörpers gewährleistet sein.

Um sowohl eine möglichst hohe Sicherung der Bewegungsfreiheit als auch Halterung des Ventilstößels zu gewährleisten, ist es bei einer besonders bevorzugten Ausführungsform des erfindungsgemäßen Ventils vorgesehen, dass die erste Schnappnasenanordnung drei Ausbuchtungen umfasst, die zumindest abschnittsweise in einer Ebene normal zur Längsachse angeordnet sind. Diese durch die drei Ausbuchtungen verursachte abschnittsweise Verengung bewirkt eine besonders zuverlässige formschlüssige Lagefixierung des Ventilstößels.

Ein Winkelabstand der Ausbuchtungen zueinander ermöglicht einen ungehinderten Gasfluss, wenn der Ventilstößel in der Füllposition ist und an der ersten Schnappnasenanordnung ansteht. Bei einer besonders bevorzugten Ausführungsform des erfindungsgemäßen Ventils ist vorgesehen, dass die drei Ausbuchtungen der ersten Schnappnasenanordnung, vorzugsweise symmetrisch, mit einem Winkelabstand von jeweils 120° zueinander angeordnet sind, wobei der Winkelabstand rund um die Längsachse gemessen ist. Dies garantiert besonders zuverlässig einen ungehinderten Gasfluss, sodass das Gas beim Befüllen des Gasbehälters als auch beim Entleeren des Gasbehälters zwischen dem Ventilstößel, den Ausbuchtungen und einer Innenwand der Längsbohrung strömen kann.

Bei einer besonders bevorzugten Ausführungsform des erfindungsgemäßen Ventils ist vorgesehen, dass der Ventilkörper in der Längsbohrung im Befestigungsbereich, vorzugsweise im dritten Bohrabschnitt, zwischen der ersten Schnappnasenanordnung und der gasbehälterseitigen Endfläche eine zweite Schnappnasenanordnung aufweist, durch welche zweite Schnappnasenanordnung eine weitere abschnittsweise Verengung der Längsbohrung im Befestigungsbereich, vorzugsweise im dritten Bohrabschnitt, gewährleistet ist, wobei die zweite Schnappnasenanordnung mindestens eine zur Längsachse weisende Ausbuchtung aufweist. Diese zweite Schnappnasenanordnung dient zur sicheren druckbasierten Bewegung sowie Halterung des Ventilstößels im Ventilkörper während eines Entleerens des Gasbehälters, wobei das Gas aus dem Gasbehälter in eine Vorrichtung, vorzugsweise in einen Siphon, strömt. D.h. in dieser Entleerungsposition ist der Ventilstößel in Längsrichtung abschnittsweise über die erste Schnappnasenanordnung geschoben, sodass ein Abschnitt des Ventilstößels zwischen der ersten und der zweiten Schnappnasenanordnung angeordnet ist. Eine weitere Bewegung in Längsrichtung über die zweite Schnappnasenanordnung hinaus wird grundsätzlich durch Formschluss unterbunden.

Allerdings kann der Ventilstößel durch Aufbringung einer hinreichend großen Kraft in Längsrichtung - oder prinzipiell auch gegen die Längsrichtung - zumindest abschnittsweise über die zweite Schnappnasenanordnung bzw. über deren mindestens eine Ausbuchtung geschoben werden, wobei die mindestens eine Ausbuchtung elastisch von der Längsachse weg weisend zurückweicht. Diese Elastizität kann durch die Materialwahl des Ventilkörpers gewährleistet sein.

Entsprechend kann der Ventilstößel beim Zusammenbau des Ventils gegen die Längsrichtung über die zweite Schnappnasenanordnung sowie über die erste Schnappnasenanordnung geschoben werden.

Um hierbei ebenso eine möglichst hohe Sicherung der Bewegungsfreiheit als auch Halterung des Ventilstößels zu gewährleisten, ist es bei einer besonders bevorzugten Ausführungsform des erfindungsgemäßen Ventils vorgesehen, dass die zweite Schnappnasenanordnung drei Ausbuchtungen umfasst, die zumindest abschnittsweise in einer Ebene normal zur Längsachse angeordnet sind. Diese durch die drei Ausbuchtungen verursachte abschnittsweise Verengung bewirkt eine zuverlässige formschlüssige Lagefixierung des Ventilstößels.

Ein Winkelabstand der Ausbuchtungen der zweiten Schnappnasenanordnung zueinander ermöglicht einen ungehinderten Gasfluss, wenn der Ventilstößel in der Entleerungsposition ist und an der zweiten Schnappnasenanordnung ansteht. Bei einer besonders bevorzugten Ausführungsform des erfindungsgemäßen Ventils ist vorgesehen, dass die drei Ausbuchtungen der zweiten Schnappnasenanordnung, vorzugsweise symmetrisch, mit einem Winkelabstand von 120° zueinander angeordnet sind, wobei der Winkelabstand rund um die Längsachse gemessen ist. Dies garantiert besonders zuverlässig einen ungehinderten Gasfluss, sodass das Gas sowohl beim Entleeren des Gasbehälters als auch beim Befüllen des Gasbehälters zwischen dem Ventilstößel, den Ausbuchtungen der zweiten Schnappnasenanordnung und einer Innenwand der Längsbohrung strömen kann.

Um einen optimalen, möglichst ungehinderten Gasfluss sicherzustellen, wenn sich der Ventilstößel in der Entleerungsposition befindet, ist es bei einer besonders bevorzugten Ausführungsform des erfindungsgemäßen Ventils vorgesehen, dass die Ausbuchtungen der ersten und zweiten Schnappnasenanordnungen entlang der Längsachse gesehen deckungsgleich zueinander oder um 60° verdreht zueinander angeordnet sind.

Um ein etwaiges Herausgleiten des Ventilstößels aus dem Ventilkörper, insbesondere während des Befüllens des Gasbehälters, zu vermeiden, ist es bei einer besonders bevorzugten Ausführungsform des erfindungsgemäßen Ventils vorgesehen, dass der Ventilstößel eine zur gasbehälterseitigen Endfläche gerichtete, zumindest abschnittsweise konusförmig verlaufende Verdickung aufweist, welche zumindest abschnittsweise, insbesondere in einem zur gasbehälterseitigen Endfläche weisenden Endbereich, einen Maximaldurchmesser aufweist, der größer ist als der Durchmesser der durch die erste Schnappnasenanordnung ausgebildeten abschnittsweisen Verengung. Hierdurch wird, wie oben bereits erläutert, insbesondere die Füllposition definiert, d.h. wenn sich der Stößel aus der Schließposition in Längsrichtung bewegt, bis er an der ersten Schnappnasenanordnung ansteht.

Analog ist bei einer besonders bevorzugten Ausführungsform des erfindungsgemäßen Ventils vorgesehen, dass der Maximaldurchmesser der Verdickung größer ist als der Durchmesser der durch die zweite Schnappnasenanordnung ausgebildeten weiteren abschnittsweisen Verengung. Hierdurch wird, wie oben bereits erläutert, insbesondere die Entleerungsposition definiert, d.h. wenn sich der Ventilstößel aus der Füllposition in Längsrichtung weiter bewegt, (zumindest mit einem den Maximaldurchmesser aufweisenden Abschnitt) über die erste Schnappnasenanordnung, bis er an der zweiten Schnappnasenanordnung ansteht.

Eine gesicherte druckbasierte Bewegung sowie Halterung des im Ventilkörper verschiebbar gelagerten Ventilstößels ist somit gewährleistet. Entsprechend dient der Ventilstößel einerseits als Dichtelement zum Ventilkörper und andererseits als Öffnungselement.

Hierbei gilt es zu beachten, dass der Maximaldurchmesser des Ventilstößels kleiner ist als ein Durchmesser eines Öffnungsquerschnitts der Längsbohrung im Befestigungsbereich bzw. des dritten Bohrabschnitts. Dies ermöglicht ein Vorbeiströmen von Gas zwischen der Verdickung und der Innenwand der Längsbohrung bzw. der Innenwand des dritten Bohrabschnitts.

Dabei ist in einer bevorzugten Ausführungsform der Ventilstößel aus Metall, vorzugsweise Stahl oder Edelstahl oder Messing, oder aus Keramik ausgebildet.

Bei einer besonders bevorzugten Ausführungsform des erfindungsgemäßen Ventils ist vorgesehen, dass der Ventilkörper aus einem hochtemperaturbeständigen Kunststoff, insbesondere aus Polyethersulfon (PES) oder Polysulfon (PSU) oder Polyetheretherketon (PEEK) oder Polyphenylensulfid (PPS) oder Polyphenylsulfon (PPSU) oder Polyetherimide (PEI), gefertigt ist. Im Zusammenspiel mit dem Ventilstößel kann somit eine optimale Dichtheit erzielt werden, wobei außerdem eine Stabilität bei Temperaturen von zumindest ca. 130°C gewährleistet ist.

Weiters ist eine hinreichende Elastizität des Materials gegeben, um die erste und zweite Schnappnasenanordnung mit elastischen Ausbuchtungen, die einstückig mit dem Ventilkörper sind, zu verwirklichen.

Analog zum oben Gesagten ist erfindungsgemäß ein Gasbehälter mit einem erfindungsgemäßen Ventil vorgesehen, der Gasbehälter umfassend einen Basiskörper mit einem eine Öffnung aufweisenden Basiskörperkopf, wobei der Basiskörper zumindest abschnittsweise ein inneres Volumen zur Aufnahme von Gas ausbildet, wobei der Befestigungsbereich mit der Doppelnut durch die Öffnung in den Basiskörperkopf eingeschoben bzw. eingepresst ist, vorzugsweise bis zur Kontaktierung der Anschlagfläche durch den Basiskörperkopf, und wobei der Basiskörperkopf mit dem Befestigungsbereich im Bereich der Doppelnut gasdicht verpresst ist. Hierbei dient der Anschlussbereich des Ventilkörpers zum Anschließen des mit Gas gefüllten Gasbehälters an eine Vorrichtung, vorzugsweise an einen Sahne- oder Sodasiphon.

Somit ist ein Gasbehälter geschaffen, der gemäß ÖNORM EN 16509, welche kleine ortsbewegliche Flaschen betrifft, nicht wiederbefüllbar ausgebildet ist, wobei es sich um eine sogenannte Einweggaskapsel handelt. Wirtschaftliche Nachteile durch hohe Kosten von wiederbefüllbaren Kapseln, die in wesentlich höheren normativen Anforderungen, wie z.B. Einzelkennzeichnung, wiederkehrende Einzelprüfung oder die Sicherstellung der Lebensmittelreinheit beim Wiederbefüllen etc., begründet sind, werden somit zuverlässig vermieden.

### KURZE BESCHREIBUNG DER FIGUREN

Die Erfindung wird nun anhand eines Ausführungsbeispiels näher erläutert. Die Figuren sind beispielhaft und sollen den Erfindungsgedanken zwar darlegen, ihn aber keinesfalls einengen oder gar abschließend wiedergeben. Auch sind aus den Figuren weitere vorteilhafte Ausgestaltungen, Einzelheiten und Weiterbildungen der Erfindung zu entnehmen. Dabei zeigt:
- Fig. 1: eine Schnittdarstellung eines Ventilkörpers eines erfindungsgemäßen Ventils
- Fig. 2: eine Schnittdarstellung analog zu Fig. 1, wobei ein verschiebbar geführter Ventilstößel im Ventilkörper gelagert ist
- Fig. 3: eine Schnittdarstellung eines Gasbehälters mit dem erfindungsgemäßen Ventil, wobei der Ventilkörper in den Gasbehälter eingeschoben bzw. eingepresst, jedoch mit diesem noch nicht verpresst ist
- Fig. 4: einen vergrößerten Ausschnitt einer Schnittdarstellung X-X aus Fig. 3
- Fig. 5: eine Schnittdarstellung des Gasbehälters mit dem erfindungsgemäßen Ventil, wobei der Ventilkörper mit dem Gasbehälter verpresst ist
- Fig. 6: eine Detailansicht einer Schnittdarstellung des Gasbehälters mit dem erfindungsgemäßen Ventil, wobei der Ventilstößel in einer Füllposition angeordnet ist
- Fig. 7: eine Detailansicht einer Schnittdarstellung des Gasbehälters mit dem erfindungsgemäßen Ventil, wobei der Ventilstößel in einer Schließposition angeordnet ist
- Fig. 8: eine Detailansicht einer Schnittdarstellung des Gasbehälters mit dem erfindungsgemäßen Ventil gem. Fig. 7, wobei über dem Gasbehälter ein Einlassventil einer Vorrichtung zur Begasung eines Fluids mit dem Gas aus dem Gasbehälter angeordnet ist
- Fig. 9: eine Detailansicht einer Schnittdarstellung des Gasbehälters mit dem erfindungsgemäßen Ventil gem. Fig. 7, wobei ein Anschlussbereich des Ventilkörpers in einer Gasbehälteraufnahme des Einlassventils aus Fig. 8 zumindest teilweise angeordnet ist
- Fig. 10: eine Detailansicht einer Schnittdarstellung analog zu Fig. 9, wobei der Anschlussbereich des Ventilkörpers in der Gasbehälteraufnahme vollständig angeordnet ist, sodass der Ventilstößel in einer Entleerungsposition angeordnet ist
- Fig. 11: eine Detailansicht einer Schnittdarstellung analog zu Fig. 10, wobei der Anschlussbereich jedoch nicht mehr in der Gasbehälteraufnahme angeordnet ist, aber der Ventilstößel weiterhin in der Entleerungsposition angeordnet ist

### WEGE ZUR AUSFÜHRUNG DER ERFINDUNG

Fig. 1 zeigt ein Ventil 39 mit einem Ventilkörper 1 zum Verschließen eines Gasbehälters 24, der Ventilkörper 1 umfassend eine durchgehende Längsbohrung 3 entlang einer Längsachse 2, in welcher Längsbohrung 3 ein verschiebbar geführter Ventilstößel 17 gelagert ist, wobei sich der Ventilkörper 1 in einer parallel zur Längsachse 2 verlaufenden Längsrichtung 40 von einem Anschlussbereich 18 mit einer anschlussseitigen Endfläche 20 zu einem Befestigungsbereich 19 mit einer gasbehälterseitigen Endfläche 21 erstreckt. Der Befestigungsbereich 19 weist einen Durchmesser 23 auf, der kleiner ist als ein Durchmesser 22 des dem Befestigungsbereich 19 gegenüberliegenden Anschlussbereichs 18. Der Anschlussbereich 18 wiederum weist eine Anschlagfläche 14 auf, um einen Anschlag für einen Basiskörperkopf 27 des Gasbehälters 24 bereitzustellen, wenn der Befestigungsbereich 19 durch eine Öffnung 28 des Basiskörperkopfs 27 in diesen eingeschoben ist.

Hierbei ist erfindungsgemäß vorgesehen, dass der Ventilkörper 1 mantelflächig im Befestigungsbereich 19 eine Doppelnut 4 aufweist, wobei die Doppelnut 4 zwei in Längsrichtung 40 aufeinander folgende Einzelnuten 41 umfasst, die durch eine von der Längsachse 2 weg weisende Dichtnase 5 voneinander getrennt sind, um eine gasdichte Verpressung des Basiskörperkopfs 27 mit dem Befestigungsbereich 19 im Bereich der Doppelnut 4 zu ermöglichen, wenn der Befestigungsbereich 19 mit der Doppelnut 4 in den Basiskörperkopf 27 eingeschoben ist. Mit anderen Worten sind an der Mantelfläche des Ventilkörpers 1 zwei hintereinander liegende Einzelnuten 41 im Befestigungsbereich 19 derart angeordnet, dass dazwischen eine Dichtnase 5 in Form einer Erhebung ausgebildet ist, wodurch ein etwaiges Herauspressen des Ventilkörpers 1 aus dem Gasbehälter 24 auch bei einem erhöhten Druck vermeidbar ist.

Hierbei ist in Fig. 1 als auch Fig. 2 ersichtlich, dass sich beim dargestellten Ausführungsbeispiel die durchgehende Längsbohrung 3 aus zumindest einem ersten Bohrabschnitt 8, einem zweiten Bohrabschnitt 9 und einem dritten Bohrabschnitt 10 zusammensetzt, wobei zumindest zwei der drei Bohrabschnitte 8, 9, 10 unterschiedliche Durchmesser 11, 12, 13 aufweisen. Im Detail sind dabei der erste Bohrabschnitt 8 überwiegend im Anschlussbereich 18 sowie der zweite Bohrabschnitt 9 und dritte Bohrabschnitt 10 überwiegend im Befestigungsbereich 19 angeordnet.

Um sowohl eine optimale Gasbefüllung als auch Gasentleerung zu ermöglichen, weist der zwischen dem ersten Bohrabschnitt 8 und dem dritten Bohrabschnitt 10 liegende zweite Bohrabschnitt 9 einen kleineren Durchmesser 12 als der erste Bohrabschnitt 8 und der dritte Bohrabschnitt 10 auf, wobei im zweiten Bohrabschnitt 9 der Ventilstößel 17 verschiebbar gelagert ist.

Darüber hinaus ist beim dargestellten Ausführungsbeispiel zur Gewährleistung einer gesicherten druckbasierten Bewegung sowie Halterung des Ventilstößels 17 in einer bestimmten Position zur Gasbefüllung, die im Folgenden als Füllposition A bezeichnet ist, im dritten Bohrabschnitt 10 eine erste Schnappnasenanordnung 6 mit drei zur Längsachse 2 weisenden Ausbuchtungen 6' angeordnet, wodurch eine abschnittsweise Verengung des dritten Bohrabschnitts 10 gegeben ist. Die drei Ausbuchtungen 6' der ersten Schnappnasenanordnung 6 sind zumindest abschnittsweise in einer Ebene normal zur Längsachse 2 angeordnet. Um hierbei eine möglichst gleichmäßige Verengung zu gewährleisten, sind die drei Ausbuchtungen 6' innerhalb des dritten Bohrabschnitts 10 symmetrisch mit einem Winkelabstand von jeweils 120° zueinander angeordnet, wobei der Winkelabstand rund um die Längsachse 2 gemessen ist, vgl. insbesondere Fig. 4, welche eine Schnittdarstellung X-X aus Fig. 3 zeigt, wobei eine konusförmig verlaufende Verdickung 42 (vgl. Fig. 2) des Ventilstößels 17 die drei Ausbuchtungen 6' der ersten Schnappnasenanordnung 6 teilweise abdeckt.

Um eine sichere Gasentleerung zu gewährleisten, weist im dargestellten Ausführungsbeispiel der dritte Bohrabschnitt 10 zwischen der ersten Schnappnasenanordnung 6 und der gasbehälterseitigen Endfläche 21 eine zweite Schnappnasenanordnung 7 mit drei zur Längsachse 2 weisenden Ausbuchtungen 7' auf, durch welche eine weitere abschnittsweise Verengung des dritten Bohrabschnitts 10 gewährleistet ist. Diese weitere abschnittsweise Verengung dient zur Lagefixierung des Ventilstößels 17 zwischen der ersten Schnappnasenanordnung 6 und der zweiten Schnappnasenanordnung 7 in einer Entleerungsposition C, siehe auch Fig. 10.

Auch die Ausbuchtungen 7' sind zumindest abschnittsweise in einer Ebene normal zur Längsachse 2 angeordnet. Um hierbei eine möglichst gleichmäßige Verengung zu gewährleisten, sind die drei Ausbuchtungen 7' symmetrisch mit einem Winkelabstand von jeweils 120° zueinander angeordnet, wobei der Winkelabstand rund um die Längsachse 2 gemessen ist.

In den Figuren 1 bis 11 ist deutlich ersichtlich, dass beim dargestellten Ausführungsbeispiel die Ausbuchtungen 6' der ersten Schnappnasenanordnung 6 und die Ausbuchtungen 7' der zweiten Schnappnasenanordnung 7 entlang des dritten Bohrabschnitts 10 bzw. der Längsachse 2 gesehen deckungsgleich angeordnet sind.

Im Detail zeigt Fig. 2, dass der Ventilstößel 17 die zur gasbehälterseitigen Endfläche 21 gerichtete zumindest teilweise konusförmig verlaufende Verdickung 42 aufweist, mit welcher entlang einer kreisförmigen Dichtkante 16 des zweiten Bohrabschnitts 9, in welchem der Ventilstößel 17 verschiebbar gelagert ist, eine gasdichte Verbindung ausbildbar ist.

Dabei ist sowohl in Fig. 2 als auch in Fig. 4 ersichtlich, dass die zumindest abschnittsweise konusförmig verlaufende Verdickung 42 des Ventilstößels 17 in einem zur gasbehälterseitigen Endfläche 21 weisenden Endbereich einen Maximaldurchmesser 43 aufweist, der größere ist als der Durchmesser der durch die erste Schnappnasenanordnung 6 ausgebildeten abschnittsweisen Verengung. Weiters ist der Maximaldurchmesser 43 auch größer als der Durchmesser der durch die zweite Schnappnasenanordnung 7 ausgebildeten weiteren abschnittsweisen Verengung. Dies gewährleistet sowohl eine sichere Führung als auch Halterung bzw. Fixierung des Ventilstößels 17 in der Füllposition A, einer Schließposition B sowie der Entleerungsposition C. Der Maximaldurchmesser 43 ist kleiner als ein Durchmesser 13 eines Öffnungsquerschnitts 15 des dritten Bohrabschnitts 10, um sowohl eine problemlose Bewegung des Ventilstößels 17 als auch einen ungehinderten Gasfluss zwischen Ventilstößel 17 und einer Innenwand des dritten Bohrabschnitts 10 zu ermöglichen.

Um eine Dichtheit (bei geschlossenem Ventil 39) zu gewährleisten, sollte entweder der Ventilstößel 17 aus einem härteren Material als der Ventilkörper 1 oder der Ventilkörper 1 aus einem härteren Material als der Ventilstößel 17 ausgebildet sein, weshalb in der dargestellten Ausführungsform der Ventilstößel 17 aus Metall, vorzugsweise Stahl oder Edelstahl oder Messing, oder aus Keramik ausgebildet ist, während der Ventilkörper 1 aus einem hochtemperaturbeständigen Kunststoff, insbesondere aus Polyethersulfon (PES) oder Polysulfon (PSU) oder Polyetheretherketon (PEEK) oder Polyphenylensulfid (PPS) oder Polyphenylsulfon (PPSU) oder Polyetherimide (PEI), ausgebildet ist.

Die Figuren 3 bis 11 zeigen einen mit obig erläutertem Ventil 39 ausgebildeten Gasbehälter 24, wobei der Gasbehälter 24 einen Basiskörper 26 mit dem die Öffnung 28 aufweisenden Basiskörperkopf 27 umfasst. Hierbei bildet der Basiskörper 26 zumindest abschnittsweise ein inneres Volumen zur Aufnahme von Gas 29 aus. Der Ventilkörper 1 ist mit seinem Befestigungsbereich 19 in den Basiskörperkopf 27 eingeschoben, wobei zumindest im Bereich des Basiskörperkopfs 27 der die Öffnung 28 verschließende Befestigungsbereich 19 des Ventilkörpers 1 derart angeordnet ist, dass die Anschlagfläche 14 des Ventilkörpers 1 auf einer Stirnfläche 30 des Basiskörperkopfs 27 aufliegt.

Hierbei ist in Fig. 3 auch ersichtlich, dass in einem ersten Schritt der Ventilkörper 1 durch die Öffnung 28 in den Basiskörperkopf 27 so weit eingeschoben bzw. eingepresst wird, bis die Anschlagfläche 14 des Ventilkörpers 1 auf der Stirnfläche 30 des Basiskörperkopfs 27 aufliegt.

Fig. 5 zeigt den fertig hergestellten leeren Gasbehälter 24, wobei der Ventilkörper 1 mit dem Basiskörperkopf 27 gasdicht mittels Verpressung um die Dichtnase 5 der Doppelnut 4 ausgebildet ist. Dabei steht der Anschlussbereich 18 des Ventilkörpers 1 vom Basiskörperkopf 27 nach außen ab, wobei die Längsachse 2 des Ventilkörpers 1 mit einer Längsachse 25 des Gasbehälters 24 fluchtend, d.h. in einer Linie, angeordnet ist.

Fig. 6 zeigt den Ventilstößel 17 des Ventils 39 des Gasbehälters 24 in der Füllposition A, wobei zur Befüllung des Gasbehälters 24 mit dem Gas 29 nachfolgende Schritte erforderlich sind:
1. Anordnen des in dem Ventilkörper 1 des Gasbehälters 24 angeordneten Ventilstößels 17 mit der den Maximaldurchmesser 43 aufweisenden Verdickung 42 basiskörperkopfseitig über bzw. in Längsrichtung 40 gesehen vor der ersten Schnappnasenanordnung 6, wobei der Ventilstößel 17 mit den Ausbuchtungen 6' der anschlussseitigen ersten Schnappnasenanordnung 6 derart in Berührung steht, dass ein Spalt zwischen der Dichtkante 16 und der konusförmigen Verdickung 42 des Ventilstößels 17 gewährleistet ist. Der Ventilstößel 17 ist somit in der Füllposition A, vgl. Fig. 6.
2. Einströmen des Gases 29 über den Anschlussbereich 18 des Ventilkörpers 1 durch den Spalt in den Basiskörper 26 des Gasbehälters 24 (gemäß den eingezeichneten Strömungslinien in Fig. 6), wobei mit Hilfe der ersten Schnappnasenanordnung 6 eine auf den Ventilstößel 17 wirkende, in Längsrichtung 40 gerichtete Kraft aufgenommen wird, welche vom strömenden Gas 29 beim Füllprozess auf den Ventilstößel 17 ausgeübt wird.
3. Bei Erreichen eines vordefinierten Fülldrucks wird der Ventilstößel 17 in Richtung des Basiskörperkopfs 27 nach außen (gegen die Längsrichtung 40) bewegt, wodurch der Spalt zwischen der Dichtkante 16 des Ventilkörpers 1 und der gasbehälterseitigen konusförmigen Verdickung 42 des Ventilstößels 17 geschlossen wird, sodass der Ventilstößel 17 in der Schließposition B angeordnet ist, siehe Fig. 7.

Im Detail wird beim dritten Schritt der Ventilstößel 17 basierend auf einem Druckunterschied im Inneren des Basiskörpers 26 des Gasbehälters 24 zum atmosphärischen Druck bewegt, gemäß den eingezeichneten Strömungslinien.

Hingegen zeigen Fig. 9 und Fig. 10 eine Entleerung des Gasbehälters 24 unter Verwendung eines Einlassventils 31 gemäß Fig. 8, welches Einlassventil 31 beispielsweise an einer Vorrichtung zur Zubereitung von Sahne oder Soda angeordnet ist.

Im Detail umfasst das Einlassventil 31 gemäß Fig. 8 einen Stift 32, welcher mittels einer Gewindeverbindung 35 im Einlassventil 31 gehalten ist, sowie ein Dichtelement 38, welches in einer in einer Gasbehälteraufnahme 36 angeordneten Nut angeordnet ist, wobei die Gasbehälteraufnahme 36 einen an den Anschlussbereich 18 des Ventilkörpers 1 angepassten Durchmesser sowie eine Anschlagfläche 37 zur Begrenzung des Verfahrweges des Einlassventils 31 über den Anschlussbereich 18 umfasst. Dabei weist der Stift 32 eine Einlassbohrung 33 sowie einen Querschlitz 34 zur Strömung des Gases 29 aus dem Gasbehälter 24 auf. Beim Dichtelement 38 handelt es sich vorzugsweise um einen O-Ring.

Hierzu zeigt Fig. 9, dass zur Entleerung des Gasbehälters 24 die Gasbehälteraufnahme 36 des Einlassventils 31 über dem Anschlussbereich 18 des Gasbehälters 24 derart angeordnet wird, dass die Längsachse 2 des Ventilkörpers 1 mit einer Längsachse des Stifts 32 bzw. einer Längsachse der Gasbehälteraufnahme 36 fluchtet, wobei der Stift 32 auf den Ventilstößel 17 drückt, sodass dieser in Richtung der gasbehälterseitigen Endfläche 21 verschoben wird. Die maximale Verschiebung des Einlassventils 31 über den Anschlussbereich 18 des Gasbehälters 24 ist mit Hilfe der Anschlagfläche 37 der Gasbehälteraufnahme 36 begrenzt, siehe Fig. 10, wobei das Dichtelement 38 an der Mantelfläche des Anschlussbereichs 18 anliegt, sodass eine etwaige Gasentweichung vermieden wird. Hierbei ist in Fig. 10 auch ersichtlich, dass bei einer maximalen Verschiebung des Einlassventils 31 über den Anschlussbereich 18 des Gasbehälters 24 die Anschlagfläche 37 der Gasbehälteraufnahme 36 in Kontakt mit der anschlussseitigen Endfläche 20 des Ventilkörpers 1 steht.

Im Detail sind zur Entleerung des Gasbehälters 24 nachfolgende Schritte erforderlich:
1. Anordnen des Einlassventils 31 über dem Anschlussbereich 18 des Ventilkörpers 1 des Ventils 39 des Gasbehälters 24, sodass der Anschlussbereich 18 des Ventilkörpers 1 in die Gasbehälteraufnahme 35 des Einlassventils 31 ragt;
2. Schieben des Einlassventils 31 über den Anschlussbereich 18, bis die anschlussseitige Endfläche 20 des Anschlussbereichs 18 an die Anschlagfläche 37 der Gasbehälteraufnahme 36 stößt, wobei der Ventilstößel 17 durch den Stift 32 des Einlassventils 31 in Richtung des Basiskörpers 26 des Gasbehälters 24 über die erste Schnappnasenanordnung 6 geschoben wird. Die Ausbuchtungen 6' der ersten Schnappnasenanordnung 6 weichen dabei elastisch radial nach außen, d.h. von der Längsachse 2 weg, zurück, wenn der Ventilstößel 17 sich in Längsrichtung 40 bewegt und mit der den Maximaldurchmesser 43 aufweisenden Verdickung 42 die Ausbuchtungen 6' passiert. Der den Maximaldurchmesser 43 aufweisende Endbereich der konusförmigen Verdickung 42 des Ventilstößels 17 wird somit zwischen der ersten Schnappnasenanordnung 6 und der zweiten Schnappnasenanordnung 7 in der Entleerungsposition C positioniert, sodass sich der Ventilstößel 17 in der Entleerungsposition C befindet. Ein relativ großer Spalt zwischen der Dichtkante 16 des Ventilkörpers 1 und der konusförmigen Verdickung 42 des Ventilstößels 17 ist hierbei gegeben, vgl. Fig. 10.
3. Strömen von Gas 29 aus dem Gasbehälter 24 über die Längsbohrung 3 des Ventilkörpers 1 durch den Spalt über den Querschlitz 34 des Stifts 32 in dessen Einlassbohrung 33 durch das Einlassventil 31 (gemäß den eingezeichneten Strömungslinien in Fig.10), durch welches das Gas 29 z.B. einer Vorrichtung zur Zubereitung von Sahne oder Soda zuführbar ist.

Fig. 11 zeigt, dass nach der Entleerung des Gasbehälters 24 das Einlassventil 31 von diesem wieder getrennt wird, wobei der Ventilstößel 17 bzw. der Endbereich der konusförmigen Verdickung 42 zwischen der ersten Schnappnasenanordnung 6 und der zweiten Schnappnasenanordnung 7 angeordnet bleibt. D.h. der Ventilstößel 17 verbleibt in der Entleerungsposition C, sodass eine etwaige Wiederbefüllung des Gasbehälters 24 nicht möglich ist.

### BEZUGSZEICHENLISTE

- 1: Ventilkörper;
- 2: Längsachse des Ventilkörpers 1;
- 3: Längsbohrung;
- 4: Doppelnut;
- 5: Dichtnase;
- 6: erste Schnappnasenanordnung;
- 6': Ausbuchtung der ersten Schnappnasenanordnung 6;
- 7: zweite Schnappnasenanordnung;
- 7': Ausbuchtung der zweiten Schnappnasenanordnung 7;
- 8: erster Bohrabschnitt der Längsbohrung 3;
- 9: zweiter Bohrabschnitt der Längsbohrung 3;
- 10: dritter Bohrabschnitt der Längsbohrung 3;
- 11: Durchmessern des ersten Bohrabschnitts 8;
- 12: Durchmessern des zweiten Bohrabschnitts 9;
- 13: Durchmessern des dritten Bohrabschnitts 10;
- 14: Anschlagfläche;
- 15: Öffnungsquerschnitt des dritten Bohrabschnitts 10;
- 16: Dichtkante;
- 17: Ventilstößel;
- 18: Anschlussbereich;
- 19: Befestigungsbereich;
- 20: anschlussseitige Endfläche;
- 21: gasbehälterseitige Endfläche;
- 22: Durchmesser des Anschlussbereichs;
- 23: Durchmesser des Befestigungsbereichs;
- 24: Gasbehälter;
- 25: Längsachse des Gasbehälters 24;
- 26: Basiskörper;
- 27: Basiskörperkopf;
- 28: Öffnung;
- 29: Gas;
- 30: Stirnfläche des Basiskörperkopfs 27;
- 31: Einlassventil;
- 32: Stift;
- 33: Einlassbohrung des Stiftes 32;
- 34: Querschlitz des Stiftes 32;
- 35: Gewindeverbindung;
- 36: Gasbehälteraufnahme;
- 37: Anschlagfläche der Gasbehälteraufnahme 36;
- 38: Dichtelement;
- 39: Ventil;
- 40: Längsrichtung;
- 41: Einzelnut;
- 42: Verdickung;
- 43: Maximaldurchmesser der Verdickung 42;
- A: Füllposition;
- B: Schließposition;
- C: Entleerungsposition;

## Patentansprüche

1. Ventil (39) zum Verschließen eines Gasbehälters (24), das Ventil (39) umfassend einen Ventilkörper (1) mit einer durchgehenden Längsbohrung (3) entlang einer Längsachse (2), in welcher Längsbohrung (3) ein verschiebbar geführter Ventilstößel (17) gelagert ist, wobei sich der Ventilkörper (1) in einer parallel zur Längsachse (2) verlaufenden Längsrichtung (40) von einem Anschlussbereich (18) mit einer anschlussseitigen Endfläche (20) zu einem Befestigungsbereich (19) mit einer gasbehälterseitigen Endfläche (21) erstreckt, wobei der Befestigungsbereich (19) einen geringeren Durchmesser (23) als der Anschlussbereich (18) aufweist und der Anschlussbereich (18) eine Anschlagfläche (14) aufweist, um einen Anschlag für einen Basiskörperkopf (27) des Gasbehälters (24) bereitzustellen, wenn der Befestigungsbereich (19) durch eine Öffnung (28) des Basiskörperkopfs (27) in diesen eingeschoben ist, **dadurch gekennzeichnet, dass** der Ventilkörper (1) mantelflächig im Befestigungsbereich (19) eine Doppelnut (4) aufweist, wobei die Doppelnut (4) zwei in Längsrichtung (40) aufeinander folgende Einzelnuten (41) umfasst, die durch eine von der Längsachse (2) weg weisende Dichtnase (5) voneinander getrennt sind, um eine gasdichte Verpressung des Basiskörperkopfs (27) mit dem Befestigungsbereich (19) im Bereich der Doppelnut (4) zu ermöglichen, wenn der Befestigungsbereich (19) mit der Doppelnut (4) in den Basiskörperkopf (27) eingeschoben ist.

2. Ventil (39) nach Anspruch 1, **dadurch gekennzeichnet, dass** die durchgehende Längsbohrung (3) zumindest drei Bohrabschnitte (8, 9, 10) mit zumindest zwei unterschiedlichen Durchmessern (11, 12, 13) umfasst.

3. Ventil (39) nach Anspruch 2, **dadurch gekennzeichnet, dass** zumindest ein erster Bohrabschnitt (8) im Anschlussbereich (18) angeordnet ist und dass zumindest ein zweiter und dritter Bohrabschnitt (9, 10) im Befestigungsbereich (19) angeordnet sind.

4. Ventil (39) nach Anspruch 3, **dadurch gekennzeichnet, dass** der zwischen dem ersten Bohrabschnitt (8) und dem dritten Bohrabschnitt (10) liegende zweite Bohrabschnitt (9) einen kleineren Durchmesser (12) als der erste Bohrabschnitt (8) und der dritte Bohrabschnitt (10) aufweist, wobei im zweiten Bohrabschnitt (9) der Ventilstößel (17) verschiebbar gelagert ist.

5. Ventil (39) nach einem der Ansprüche 1 bis 4, **dadurch gekennzeichnet, dass** der Ventilkörper (1) in der Längsbohrung (3) im Befestigungsbereich (19), vorzugsweise in einem dritten Bohrabschnitt (10) der Längsbohrung (3), eine erste Schnappnasenanordnung (6) aufweist, durch welche erste Schnappnasenanordnung (6) eine abschnittsweise Verengung der Längsbohrung (3) im Befestigungsbereich (19), vorzugsweise im dritten Bohrabschnitt (10), gewährleistet ist, wobei die erste Schnappnasenanordnung (6) mindestens eine zur Längsachse (2) weisende Ausbuchtung (6') aufweist.

6. Ventil (39) nach Anspruch 5, **dadurch gekennzeichnet, dass** die erste Schnappnasenanordnung (6) drei Ausbuchtungen (6') umfasst, die zumindest abschnittsweise in einer Ebene normal zur Längsachse (2) angeordnet sind.

7. Ventil (39) nach Anspruch 6, **dadurch gekennzeichnet, dass** die drei Ausbuchtungen (6') der ersten Schnappnasenanordnung (6), vorzugsweise symmetrisch, mit einem Winkelabstand von jeweils 120° zueinander angeordnet sind, wobei der Winkelabstand rund um die Längsachse (2) gemessen ist.

8. Ventil (39) nach einem der Ansprüche 5 bis 7, **dadurch gekennzeichnet, dass** der Ventilkörper (1) in der Längsbohrung (3) im Befestigungsbereich (19), vorzugsweise im dritten Bohrabschnitt (10), zwischen der ersten Schnappnasenanordnung (6) und der gasbehälterseitigen Endfläche (21) eine zweite Schnappnasenanordnung (7) aufweist, durch welche zweite Schnappnasenanordnung (7) eine weitere abschnittsweise Verengung der Längsbohrung (3) im Befestigungsbereich (19), vorzugsweise im dritten Bohrabschnitt (10), gewährleistet ist, wobei die zweite Schnappnasenanordnung (7) mindestens eine zur Längsachse (2) weisende Ausbuchtung (7') aufweist.

9. Ventil (39) nach Anspruch 8, **dadurch gekennzeichnet, dass** die zweite Schnappnasenanordnung (7) drei Ausbuchtungen (7') umfasst, die zumindest abschnittsweise in einer Ebene normal zur Längsachse (2) angeordnet sind.

10. Ventilkörper (1) nach Anspruch 9, **dadurch gekennzeichnet, dass** die drei Ausbuchtungen (7') der zweiten Schnappnasenanordnung (7), vorzugsweise symmetrisch, mit einem Winkelabstand von 120° zueinander angeordnet sind, wobei der Winkelabstand rund um die Längsachse (2) gemessen ist.

11. Ventil (39) nach einem der Ansprüche 8 bis 10, **dadurch gekennzeichnet, dass** die Ausbuchtungen (6', 7') der ersten und zweiten Schnappnasenanordnungen (6, 7) entlang der Längsachse (2) gesehen deckungsgleich zueinander oder um 60° verdreht zueinander angeordnet sind.

12. Ventil (39) nach einem der Ansprüche 5 bis 11, **dadurch gekennzeichnet, dass** der Ventilstößel (17) eine zur gasbehälterseitigen Endfläche (21) gerichtete, zumindest abschnittsweise konusförmig verlaufende Verdickung (42) aufweist, welche zumindest abschnittsweise, insbesondere in einem zur gasbehälterseitigen Endfläche (21) weisenden Endbereich, einen Maximaldurchmesser (43) aufweist, der größer ist als der Durchmesser der durch die erste Schnappnasenanordnung (6) ausgebildeten abschnittsweisen Verengung.

13. Ventil (39) nach Anspruch 12 und nach einem der Ansprüche 8 bis 11, **dadurch gekennzeichnet, dass** der Maximaldurchmesser (43) der Verdickung (42) größer ist als der Durchmesser der durch die zweite Schnappnasenanordnung (7) ausgebildeten weiteren abschnittsweisen Verengung.

14. Ventil (39) nach einem der vorhergehenden Ansprüche, **dadurch gekennzeichnet, dass** der Ventilkörper (1) aus einem hochtemperaturbeständigen Kunststoff, insbesondere aus Polyethersulfon (PES) oder Polysulfon (PSU) oder Polyetheretherketon (PEEK) oder Polyphenylensulfid (PPS) oder Polyphenylsulfon (PPSU) oder Polyetherimide (PEI), gefertigt ist.

15. Gasbehälter (24) mit einem Ventil (39) nach einem der Ansprüche 1 bis 14, der Gasbehälter (24) umfassend einen Basiskörper (26) mit einem eine Öffnung (28) aufweisenden Basiskörperkopf (27), wobei der Basiskörper (26) zumindest abschnittsweise ein inneres Volumen zur Aufnahme von Gas (29) ausbildet, wobei der Befestigungsbereich (19) mit der Doppelnut (4) durch die Öffnung (28) in den Basiskörperkopf (27) eingeschoben ist, vorzugsweise bis zur Kontaktierung der Anschlagfläche (14) durch den Basiskörperkopf (27), und wobei der Basiskörperkopf (27) mit dem Befestigungsbereich (19) im Bereich der Doppelnut (4) gasdicht verpresst ist.

## Claims

1. Valve (39) for closing a gas container (24), the valve (39) comprising a valve body (1) having a continuous longitudinal bore (3) along a longitudinal axis (2), in which longitudinal bore (3) a displaceably guided valve tappet (17) is mounted, wherein the valve body (1) extends in a longitudinal direction (40) parallel to the longitudinal axis (2) from a connection region (18) with a connection-side end face (20) to a fastening region (19) with a gas container-side end face (21), wherein the fastening region (19) has a smaller diameter (23) than the connection region (18) and the connection region (18) has a stop surface (14) in order to provide a stop for a base body head (27) of the gas container (24) when the fastening region (19) is inserted into the base body head (27) through an opening (28) thereof, **characterized in that** the valve body (1) has a double groove (4) on the circumferential surface in the fastening region (19), wherein the double groove (4) comprises two individual grooves (41) following one another in the longitudinal direction (40), which are separated from one another by a sealing lug (5) facing away from the longitudinal axis (2), in order to permit gas-tight pressing of the base body head (27) with the fastening region (19) in the region of the double groove (4) when the fastening region (19) with the double groove (4) is pushed into the base body head (27).

2. Valve (39) according to claim 1, **characterized in that** the continuous longitudinal bore (3) comprises at least three bore sections (8, 9, 10) with at least two different diameters (11, 12, 13).

3. Valve (39) according to claim 2, **characterized in that** at least a first bore section (8) is arranged in the connection region (18) and **in that** at least a second and third bore section (9, 10) are arranged in the fastening region (19).

4. Valve (39) according to claim 3, **characterized in that** the second bore section (9) lying between the first bore section (8) and the third bore section (10) has a smaller diameter (12) than the first bore section (8) and the third bore section (10), wherein the valve tappet (17) is displaceably mounted in the second bore section (9).

5. Valve (39) according to one of claims 1 to 4, **characterized in that** the valve body (1) has a first snap lug arrangement (6) in the longitudinal bore (3) in the fastening region (19), preferably in a third bore section (10) of the longitudinal bore (3), by means of which first snap lug arrangement (6) a sectional narrowing of the longitudinal bore (3) in the fastening region (19), preferably in the third bore section (10), is ensured, wherein the first snap lug arrangement (6) has at least one bulge (6') facing towards the longitudinal axis (2).

6. Valve (39) according to claim 5, **characterized in that** the first snap lug arrangement (6) comprises three bulges (6') which are arranged at least in sections in a plane normal to the longitudinal axis (2).

7. Valve (39) according to claim 6, **characterized in that** the three bulges (6') of the first snap lug arrangement (6) are arranged, preferably symmetrically, at an angular distance of 120° from each other in each case, wherein the angular distance is measured around the longitudinal axis (2).

8. Valve (39) according to one of claims 5 to 7, **characterized in that** the valve body (1) has a second snap lug arrangement (7) in the longitudinal bore (3) in the fastening region (19), preferably in the third bore section (10), between the first snap lug arrangement (6) and the gas container-side end face (21), by means of which second snap lug arrangement (7) a further sectional narrowing of the longitudinal bore (3) in the fastening region (19), preferably in the third bore section (10), is ensured, wherein the second snap lug arrangement (7) has at least one bulge (7') facing towards the longitudinal axis (2).

9. Valve (39) according to claim 8, **characterized in that** the second snap lug arrangement (7) comprises three bulges (7') which are arranged at least in sections in a plane normal to the longitudinal axis (2).

10. Valve body (1) according to claim 9, **characterized in that** the three bulges (7') of the second snap lug arrangement (7) are arranged, preferably symmetrically, at an angular distance of 120° from one another, wherein the angular distance is measured around the longitudinal axis (2).

11. Valve (39) according to one of claims 8 to 10, **characterized in that** the bulges (6', 7') of the first and second snap lug arrangements (6, 7), as seen along the longitudinal axis (2), are arranged congruent with each other or rotated by 60° with respect to each other.

12. Valve (39) according to one of claims 5 to 11, **characterized in that** the valve tappet (17) has a thickening (42) which is directed towards the gas container-side end face (21), extends conically at least in sections and has, at least in sections, in particular in an end region facing towards the gas container-side end face (21), a maximum diameter (43) which is greater than the diameter of the sectional constriction formed by the first snap lug arrangement (6).

13. Valve (39) according to claim 12 and according to one of claims 8 to 11, **characterized in that** the maximum diameter (43) of the thickening (42) is larger than the diameter of the further sectional constriction formed by the second snap lug arrangement (7).

14. Valve (39) according to one of the preceding claims, **characterized in that** the valve body (1) is made of a high-temperature-resistant plastic, in particular of polyethersulfone (PES) or polysulfone (PSU) or polyetheretherketone (PEEK) or polyphenylene sulfide (PPS) or polyphenylsulfone (PPSU) or polyetherimide (PEI).

15. Gas container (24) having a valve (39) according to one of claims 1 to 14, the gas container (24) comprising a base body (26) with a base body head (27) having an opening (28), wherein the base body (26) forms, at least in sections, an inner volume for receiving gas (29), wherein the fastening region (19) with the double groove (4) is inserted through the opening (28) into the base body head (27), preferably until the stop surface (14) is contacted by the base body head (27), and wherein the base body head (27) is pressed in a gas-tight manner with the fastening region (19) in the region of the double groove (4).

## Revendications

1. Soupape (39) pour la fermeture d'un récipient de gaz (24), laquelle soupape (39) comprend un corps de soupape (1) avec un perçage longitudinal traversant (3) le long d'un axe longitudinal (2), un poussoir de soupape (17) guidé en translation étant supporté dans ce perçage longitudinal traversant (3), dans laquelle le corps de soupape (1) s'étend dans une direction longitudinale (40) parallèle à l'axe longitudinal (2) d'une zone de raccordement (18) munie d'une surface d'extrémité côté raccord (20) à une zone de fixation (19) avec une surface d'extrémité côté récipient de gaz (21), la zone de fixation (19) ayant un plus petit diamètre (23) que la zone de raccordement (18) et la zone de raccordement (18) présentant une surface de butée (14) pour offrir une butée pour une tête de corps de base (27) du récipient de gaz (24) quand la zone de fixation (19) est enfoncée à travers une ouverture (28) de la tête de corps de base (27) dans celui-ci, **caractérisée en ce que** le corps de soupape (1) présente une double rainure (4) sur la surface d'enveloppe dans la zone de fixation (19), laquelle double rainure (4) comprend deux rainures simples (41) qui se suivent dans le sens longitudinal (40) et qui sont séparées l'une de l'autre par un bec d'étanchéité (5) orienté à l'opposé de l'axe longitudinal (2) pour permettre une compression étanche au gaz de la tête de corps de base (27) avec la zone de fixation (19) dans la zone de la double rainure (4) quand la zone de fixation (19) avec la double rainure (4) est enfoncée dans la tête de corps de base (27).

2. Soupape (39) selon la revendication 1, **caractérisée en ce que** le perçage longitudinal traversant (3) comprend au moins trois segments de perçage (8, 9, 10) d'au moins deux diamètres (11, 12, 13) différents.

3. Soupape (39) selon la revendication 2, **caractérisée en ce qu'**au moins un premier segment de perçage (8) est disposé dans la zone de raccordement (18) et **en ce qu'**au moins un deuxième et un troisième segment de perçage (9, 10) sont disposés dans la zone de fixation (19).

4. Soupape (39) selon la revendication 3, **caractérisée en ce que** le deuxième segment de perçage (9) situé entre le premier segment de perçage (8) et le troisième segment de perçage (10) a un plus petit diamètre (12) que le premier segment de perçage (8) et le troisième segment de perçage (10), le poussoir de soupape (17) étant supporté avec possibilité de translation dans le deuxième segment de perçage (9).

5. Soupape (39) selon l'une des revendications 1 à 4, **caractérisée en ce que** le corps de soupape (1) présente dans le perçage longitudinal traversant (3) dans la zone de fixation (19), de préférence dans un troisième segment de perçage (10) du perçage longitudinal traversant (3), une première disposition de bec d'enclenchement (6), laquelle première disposition de bec d'enclenchement (6) garantit un resserrement par segments du perçage longitudinal traversant (3) dans la zone de fixation (19), de préférence dans le troisième segment de perçage (10), la première disposition de bec d'enclenchement (6) présentant au moins un bombement (6') orienté vers l'axe longitudinal (2).

6. Soupape (39) selon la revendication 5, **caractérisée en ce que** la première disposition de bec d'enclenchement (6) présente trois bombements (6') qui sont disposés au moins par segments dans un plan perpendiculaire à l'axe longitudinal (2).

7. Soupape (39) selon la revendication 6, **caractérisée en ce que** les trois bombements (6') de la première disposition de bec d'enclenchement (6) sont disposés, de préférence de façon symétrique, avec un écart angulaire de 120° entre eux, l'écart angulaire étant mesuré autour de l'axe longitudinal (2).

8. Soupape (39) selon l'une des revendications 5 à 7, **caractérisée en ce que** le corps de soupape (1) présente dans le perçage longitudinal traversant (3) dans la zone de fixation (19), de préférence dans le troisième segment de perçage (10), entre la première disposition de bec d'enclenchement (6) et la surface d'extrémité côté récipient de gaz (21), une deuxième disposition de bec d'enclenchement (7), laquelle deuxième disposition de bec d'enclenchement (7) garantit un autre resserrement par segments du perçage longitudinal traversant (3) dans la zone de fixation (19), de préférence dans le troisième segment de perçage (10), la deuxième disposition de bec d'enclenchement (7) présentant au moins un bombement (7') orienté vers l'axe longitudinal (2).

9. Soupape (39) selon la revendication 8, **caractérisée en ce que** la deuxième disposition de bec d'enclenchement (7) comprend trois bombements (7') qui sont disposés au moins par segments dans un plan perpendiculaire à l'axe longitudinal (2).

10. Corps de soupape (1) selon la revendication 9, **caractérisée en ce que** les trois bombements (7') de la deuxième disposition de bec d'enclenchement (7) sont disposés, de préférence de façon symétrique, avec un écart angulaire de 120° entre eux, l'écart angulaire étant mesuré autour de l'axe longitudinal (2).

11. Soupape (39) selon l'une des revendications 8 à 10, **caractérisée en ce que** les bombements (6', 7') des première et deuxième dispositions de bec d'enclenchement (6, 7) sont disposés dans la même projection, vus le long de l'axe longitudinal (2), ou décalés de 60° les uns par rapport aux autres.

12. Soupape (39) selon l'une des revendications 5 à 11, **caractérisée en ce que** le poussoir de soupape (17) présente un épaississement (42) tourné vers la surface d'extrémité côté récipient de gaz (21) et au moins en partie conique, qui présente au moins en partie, en particulier dans une zone d'extrémité tournée vers la surface d'extrémité côté récipient de gaz (21), un diamètre maximal (43) plus grand que le diamètre du resserrement par segments formé par la première disposition de bec d'enclenchement (6).

13. Soupape (39) selon la revendication 12 et selon l'une des revendications 8 à 11, **caractérisée en ce que** le diamètre maximal (43) de l'épaississement (42) est plus grand que le diamètre de l'autre resserrement par segments formé par la deuxième disposition de bec d'enclenchement (7).

14. Soupape (39) selon l'une des revendications précédentes, **caractérisée en ce que** le corps de soupape (1) est fabriqué à partir d'une matière plastique résistante à haute température, en particulier de polyéthersulfone (PES) ou de polysulfone (PSU) ou de polyéther-éther-cétone (PEEK) ou de sulfure de polyphénylène (PPS) ou de polyphénylsulfone (PPSU) ou de polyétherimide (PEI).

15. Récipient de gaz (24) muni d'une soupape (39) selon l'une des revendications 1 à 14, lequel récipient de gaz (24) comprend un corps de base (26) avec une tête de corps de base (27) présentant une ouverture (28), dans lequel le corps de base (26) forme au moins en partie un volume intérieur destiné à recevoir du gaz (29), dans lequel la zone de fixation (19) avec la double rainure (4) est insérée à travers l'ouverture (28) dans la tête de corps de base (27), de préférence jusqu'au contact de la surface de butée (14) avec la tête de corps de base (27), et dans lequel la tête de corps de base (27) est pressé de façon étanche au gaz avec la zone de fixation (19) au niveau de la double rainure (4).
